# EUROPÄISCHE PATENTSCHRIFT

(11) **EP 1 880 816 B1**
(45) Veröffentlichungstag und Bekanntmachung des Hinweises auf die Patenterteilung: **03.06.2015**
(21) Anmeldenummer: 07013583.5
(22) Anmeldetag: 11.07.2007
(51) Int. Cl.: B27N 7/00

(54) **Verfahren zum Umformen eines Bereichs von Holzwerkstoffplatten und Vorrichtung hierfür**
Method for moulding an area of derived timber boards and device therefore
Procédé destiné à déformer une zone de plaques en matériau dérivé du bois et dispositif correspondant

(30) Priorität: 20.07.2006 DE 102006034098
(43) Veröffentlichungstag der Anmeldung: 23.01.2008
(73) Patentinhaber: Flooring Technologies Ltd., Pieta PTA 9044 (MT)
(72) Erfinder:
(74) Vertreter: Kalkoff & Partner

(56) Entgegenhaltungen:
- EP-A- 1 086 791
- EP-A- 1 621 304
- WO-A-98/48992
- WO-A-98/57797
- DE-A1- 3 912 742
- GB-A- 1 510 412
- GB-A- 2 340 060
- GB-A- 2 364 268
- US-B1- 6 290 809

## Beschreibung

Die Erfindung betrifft ein Verfahren gemäß Anspruch 1 zum Umformen eines Bereichs von Holzwerkstoffplatten und eine Vorrichtung gemäß Anspruch 6 hierfür. Derartige kontinuierliche Verfahren und die entsprechenden Vorrichtungen werden bei der Herstellung von Decken-, Wand- oder Fußbodenpaneelen eingesetzt. Als Holzwerkstoffe werden beispielsweise hoch- oder mitteldichte Faserplatten eingesetzt, bei deren Verarbeitung zu Paneelen die Seitenflächen profiliert werden.

Bei der Profilierung der Seitenflächen entstehen scharfe Kanten, die bei der späteren Verarbeitung stören, oder die aus optischen Gründen unerwünscht sind. Diese scharfkantigen Abschnitte müssen entweder mittels eines materialabhebenden Verfahrens gebrochen oder mittels eines umformenden Verfahrens geglättet werden. Die dabei entstehenden fasenförmigen Abschrägungen werden in der Regel als optisch reizvoll wahrgenommen.

Werden die Abschrägungen durch Fräsen erzeugt, stellen sich Nachteile ein. Zum einen wird durch den Eingriff des Fräsers die Gefügeverbindung des Holzwerkstoffs vermindert. Zum anderen muss das freigelegte Grundmaterial nachfolgend aufwändig gegen Feuchtigkeit versiegelt werden. Darüber hinaus weist das freigelegte Grundmaterial eine von der restlichen Oberfläche des Holzwerkstoffs, insbesondere von einer Dekor-Oberfläche abweichende Farbe auf.

Es wird daher vermehrt zum Umformen der Kanten von Holzwerkstoffplatten übergegangen, bei dem Beschichtungen erhalten bleiben und damit eine Versiegelung des umgeformten Bereichs gewährleistet ist.

Vorschläge, mit denen sowohl scharfkantige Abschnitte beseitigt als auch unerwünschte Formänderungen behoben werden können, sind z. B. aus der DE 103 56 387 bekannt. Es wird vorgeschlagen, mit einem beheizten Werkzeug über die zu glättenden bzw. umzuformenden Bereiche der Oberfläche zu fahren und diese unter Druckeinwirkung umzuformen. Nachteilig bei dieser Art der Bearbeitung der Oberfläche ist der nur sehr geringe Wärmeeintrag pro Zeiteinheit, so daß sich mit einer solchen Anordnung nur geringe Arbeitsgeschwindigkeiten und geringe Umformgrade erzielen lassen. Eine Erhöhung der Kontakttemperatur ist auch nicht unbegrenzt möglich, da es bei erhöhten Kontakttemperaturen zu Verbrennungen an der Kontaktstelle der umzuformenden Oberfläche kommen kann.

Die EP 1 086 791 schlägt vor, den umzuformenden Bereich des Holzwerkstoffs und das Umform-Werkzeug mit Heißluft zu erwärmen und dann durch eine Relativbewegung zwischen Werkstück und Werkzeug die gewünschte Umformung zu erreichen. Nachteilig bei dieser Art der Bearbeitung der Oberfläche ist der nur sehr geringe Wärmeeintrag pro Zeiteinheit, so daß sich mit einer solchen Anordnung nur geringe Arbeitsgeschwindigkeiten erreichen lassen. Eine Erhöhung der Kontakttemperatur ist nicht unbegrenzt möglich, da es bei zu hohen Temperaturen zu Verbrennungen kommen kann. Zudem ist der Vorrichtungsaufwand sehr hoch, da, um Wärmeverluste zu vermeiden, eine Einhausung o. ä. vorzusehen ist. Es ist auch mit einem sehr hohen Energieverbrauch zu rechnen, da die erwärmte Luft von der glatten Werkstückoberfläche eher reflektiert als aufgenommen und umgesetzt wird.

Die GB 1 510 412 der Dresser Corporation sieht das Befeuchten von Faserplatten mit heißem Wasser vor. Anschließend werden die Faserplatten stationär in einer profilierten Heißpresse verpresst. Ein "Vorwärmen" der Platte erfolgt allein durch Einstellung der Wassertemperatur.

In der DE 10 2004 031 057 und der EP 1 621 304 welches eine Vorrichtung gemäß den Oberbegriff des Anspruchs 6 offenbart, der Anmelderin wird vorgeschlagen, den umzuformenden Bereich des Holzwerkstoffs mittels Infrarot-Strahlung zu erwärmen, um dann mittels eines Umform-Werkzeugs die gewünschte Umformung zu erreichen. Dieses kontinuierliche Verfahren ist zwar für Arbeitsgeschwindigkeiten von 100 m/min und mehr ausgelegt. Es hat sich jedoch herausgestellt, dass ein zu hoher Aufwand zum Aufheizen mit Infrarot-Strahlern notwendig ist, so dass bei derartigen Arbeitsgeschwindigkeiten unter wirtschaftlichen Aspekten keine Umsetzung sinnvoll erscheint.

Weiter beschreibt die GB 2340060 ein Verfahren, bei dem Faserplatten zunächst erwärmt, dann mit einer dünnen Leimschicht versehen und anschließend erhitzt und befeuchtet, um die Platte für eine konventionelle stationär Heißpresse mit profilierten Pressblechen vorzubereiten.

Die MDF Incorporated beschreibt in der GB 2 364 268 das Befeuchten fertiger MDF-Platten mit Wasserdampf oder das Besprühen von Faserplatten mit Wasser und anschließendes Erhitzen mittels Mikrowellenstrahlung oder Infrarotstrahlung. Die so befeuchteten und erwärmten Platten werden in eine Heißpresse überführt und stationär zu profilierten Türdeckblättern verformt.

Die WO87/005956 beschreibt das Verformen, insbesondere das Biegen von Holzwerkstoffplatten, wobei diese vorher auf der Oberfläche mit einer chemischen Lösung befeuchtet werden. Die chemische Lösung bewirkt ein für das Biegen notwendiges, schnelles Eindringen (Durchfeuchten) der Feuchtigkeit in die Platte.

Es stellt sich deshalb die Aufgabe, ein Verfahren und eine Vorrichtung zum Umformen von Kantenbereichen einer Holzwerkstoffplatte vorzuschlagen, bei dem mit guter Qualität und unter wirtschaftlich akzeptablen Bedingungen Arbeitsgeschwindigkeiten von 100 m/min und mehr erreicht werden können.

Zur Lösung dieser Aufgabe wird ein Verfahren zum kontinuierlichen Umformen von Kantenbereichen nämlich einer Kante am Übergang von Flächen einer Holzwerkstoffplatte mit Beschichtung vorgeschlagen, bei dem mindestens in den umzuformende Kantenbereich der Holzwerkstoffplatte Wasser und/oder Wasserdampf durch Injizieren mittels in den Kantenbereich eindringenden Hohlstachel eingebracht (dotiert) wird. Anschließend wird der dotierte Kantenbereich erwärmt. Das Umformen erfolgt durch ein Umform-Werkzeug, das auf den erwärmten Kantenbereich der Holzwerkstoffplatte einwirkt.

Bei der Be- und Verarbeitung von Holzwerkstoffen wie insbesondere MDF und HDF ist der Feuchtigkeitsgehalt bzw. das Entfernen und Aufnehmen von Wasser oder Wasserdampf kritisch. Schwankende Feuchtigkeitsgehalte bewirken unerwünschte Formänderungen und werden deshalb von Fachleuten abgelehnt. Angestrebt wird ein gleichmäßiger, unveränderter Feuchtegehalt. So wird z. B. beim Aufbringen von Leimen stets sorgfältig darauf geachtet, dass nur das notwendige Minimum an Wasser verwendet wird, um nicht im Bereich des Auftrags lokale Formänderungen auszulösen.

Erstaunlicherweise trägt jedoch das Dotieren mit Wasser und/oder Wasserdampf dazu bei, ein Umformen mit einem besonders homogenen und qualitativ hochwertigen Ergebnis zu ermöglichen. Das in den umzuformenden Kantenbereich eingebrachte Wasser lässt sich schnell aufheizen und trägt durch die gegenüber dem Holzwerkstoff sehr viel höhere Wärmeleitfähigkeit dazu bei, dass schon bei verhältnismäßig geringem Energieaufwand für das Erwärmen eine gleichmäßige und zudem auch eine tiefer als bekannt in den Holzwerkstoff eindringende Temperatursteigerung ermöglicht wird.

Bereits geringe Mengen Wasser genügen, um diesen Vorteil zu nutzen, der erheblich dazu beiträgt, dass eine höhere Arbeitsgeschwindigkeit beim Umformen möglich ist. Um das Erwärmen des umzuformenden Kantenbereichs zu beschleunigen, wird Wasserdampf in den umzuformenden Bereich des Holzwerkstoffs eingebracht. Wasser und Wasserdampf können auch in Mischung eingesetzt werden. Wasserdampf kann preiswert erzeugt werden bzw. ist preiswert vorhanden und kann eingesetzt werden, um die weitere Energie, die für das Erwärmen des Holzwerkstoffs aufzubringen ist, zu minimieren oder zu ersetzen.

Es hat sich gemäß einer Alternative des erfindungsgemäßen Verfahrens als vorteilhaft erwiesen, das Wasser und/oder den Wasserdampf mit Mitteln zum Einstellen der Oberflächenspannung, auch als Netzmittel oder Benetzungsmittel bekannt, zu versetzen. In der Regel handelt es sich dabei um an sich bekannte Mittel zum Herabsetzen der Oberflächenspannung, die eine bessere Benetzung der Faseroberfläche bewirken. Das Wasser und/oder der Wasserdampf dringen mit Unterstützung der besseren Benetzung schneller und weiter in den umzuformenden Kantenbereich des Holzwerkstoffs ein. Diese durchdringende Benetzung der umzuformenden Fasern bewirkt ein besonders gleichmäßiges und dauerhaftes Umform-Ergebnis.

Das Einbringen des Wassers und/oder Wasserdampfs ist auf vielfältige und technisch einfache Weise möglich.

Das Dotieren von Wasser und /oder Wasserdampf erfolgt in den umzuformenden Kantenbereich des Holzwerkstoffs. Das Injizieren ermöglicht eine dreidimensionale Verteilung von Wasser und/oder Wasserdampf auf und unter der Oberfläche des umzuformenden Bereichs des Holzwerkstoffs. Dadurch wird nicht nur die Oberfläche selbst sondern ein dreidimensionaler Bereich umformbar. Dies ermöglicht ein Umformen des Holzwerkstoffs mit reduziertem Kraftaufwand, alternativ ein stärkeres Umformen, das über einige Zehntel Millimeter hinausgeht und bis zu 1-2 mm betragen kann. Zudem ist das Ergebnis der Umformung besonders gleichmäßig.

Das Dotieren des umzuformenden Kantenbereichs mit Wasser und/oder Wasserdampf ist ein entscheidender Schlüssel zum beschleunigten Umformen von Holzwerkstoffen. Unabhängig von der Energie- bzw. Heizquelle wird die Wärme auf der Oberfläche und in den Holzwerkstoff hinein nach Dotieren mit Wasser und/oder Wasserdampf schneller übertragen. Erfindungsgemäß wird eine besonders hohe Bearbeitungsgeschwindigkeit erreicht, wenn eine

Hochfrequenz-Einrichtung eingesetzt wird, die die Wassermoleküle effizient anregt und dadurch Wärme erzeugt. Der Einsatz von Hochfrequenz-Einrichtungen an sich ist bekannt.

Um das Umformen weiter wirtschaftlich zu gestalten und um eine gute Qualität der Umformung zu gewährleisten, kann nach einer vorteilhaften Ausführungsform des erfindungsgemäßen Verfahrens auch das Umform-Werkzeug erwärmt sein. Dadurch wird ein mögliches Temperaturgefälle zwischen den Fasern an der Oberfläche des umzuformenden Bereichs und der Werkzeug-Oberfläche minimiert oder vermieden. Gleichzeitig wird damit einer möglichen Schichtbildung in dem umgeformten Bereich des Holzwerkstoffs entgegengewirkt, die sich beim Umformen eines hoch erwärmten Holzwerkstoffs mit einem kalten Werkzeug u.U. auf der Oberfläche des Holzwerkstoffs bilden kann.

Bei Holzwerkstoffen, die in kontinuierlichen Verfahren entweder bei niedrigen Temperaturen umgeformt werden oder bei Anwendungen, die eine weitgehende Umformung des Holzwerkstoffs erfordern, z. B. bei einer aufwändigen Kantenprofilierung, erweist sich eine bevorzugte Ausführung des erfindungsgemäßen Verfahrens als vorteilhaft. Erfindungsgemäß wird das Verfahren zum Umformen eines Bereichs von Holzwerkstoffen mindestens zweimal an demselben, umzuformenden Bereich des Holzwerkstoffs durchgeführt. Am einfachsten erfolgt dies, indem zwei erfindungsgemäße Vorrichtungen zum Umformen nacheinander angeordnet sind und der umzuformende Holzwerkstoff diese Vorrichtungen durchläuft.

Eine alternative Ausführung des erfindungsgemäßen Verfahrens findet dann Anwendung, wenn der mit Wasser und/oder Wasserdampf dotierte Bereich des Holzwerkstoffs nach Bearbeitung durch ein erstes Umform-Werkzeug noch ausreichend erwärmt ist. Dann kann durch Einwirken eines zweiten Umform-Werkzeugs die gewünschte Kontur für den umzuformenden Bereich des Holzwerkstoffs erreicht werden.

Das erfindungsgemäße Verfahren mit seinen vorstehend geschilderten Alternativen und Optionen wird zum Umformen von Kantenbereichen von Holzwerkstoffen eingesetzt. Dabei wird besonders auf die Übergänge von Ober- und Unterseite zu den Seitenflächen abgestellt. Genauso wird dieses Verfahren aber auch zum Umformen von Kanten am Übergang von Flächen eingesetzt, die sich durch die Profilierung von Holzwerkstoffen ergeben, zum Beispiel zum Umformen von Kanten an Holzwerkstoffen mit genuteten Oberflächen.

Das erfindungsgemäße Verfahren wird bevorzugt mit einer Vorrichtung zum Umformen eines Kantenbereichs nämlich einer Kante am Übergang von Flächen von Holzwerkstoffen mit Beschichtung durchgeführt, die Mittel zum Erwärmen eines Kantenbereichs von Holzwerkstoffen und ein Werkzeug zum Umformen von Kantenbereichen eines Holzwerkstoffs aufweist. Diese Komponenten sind an sich bekannt. Sie werden erfindungsgemäß ergänzt durch Mittel zum Dotieren von umzuformenden Kantenbereichen eines Holzwerkstoffs mit Wasser und/oder Wasserdampf, wobei die Mittel zum Erwärmen so angeordnet sind, dass sie auf die dotierten Bereiche des umzuformenden Holzwerkstoffs einwirken, und dass das Werkzeug zum Umformen auf den erwärmten Bereich des umzuformenden Holzwerkstoffs einwirkt.

Wesentlich zum Umsetzen der Erfindung ist es, dass Mittel zum Dotieren des umzuformenden Bereichs des Holzwerkstoffs mit Wasser und / oder Wasserdampf vor den Mitteln zum Erwärmen und vor dem Umform-Werkzeug angeordnet sind.

Die Mittel zum Dotieren sind als Mittel zum Injizieren ausgelegt. Sie sind als rotierende Stachelwalzen mit Hohlstacheln ausgebildet, deren Stacheln mindestens abschnittsweise in den zu dotierenden Bereich des Holzwerkstoffs eindringen. Dabei werden dann aus dem Inneren der Walze Wasser und/oder Wasserdampf zugeführt und durch die Hohlräume in den Stacheln in die zu dotierenden Bereiche des Holzwerkstoffs injiziert. Durch diese Art des Dotierens kann eine genau festgelegte Menge Wasser bzw. Wasserdampf in den Holzwerkstoff eingebracht werden. Dabei ist es als Vorteil anzusehen, dass das Wasser bzw. der Wasserdampf nicht nur auf die Oberfläche des Holzwerkstoffs aufgebracht werden.

Die verbesserte Durchdringung des zu verformenden Kantenbereichs mit gut wärmeleitendem Wasser oder Wasserdampf bewirkt eine deutlich verbesserte Verformbarkeit des Holzwerkstoffs. Dies äußert sich in einem geringeren Kraftbedarf beim Umformen. Das Werkzeug muss also weniger Druck auf den Holzwerkstoff ausüben, um eine vorgegebene Umformung zu bewirken. Alternativ können mit gleichem Kraftaufwand wie beim Stand der Technik größere Volumina des Holzwerkstoffs umgeformt werden. Das Dotieren mit dem an sich unerwünschten Wasser bzw. Wasserdampf bewirkt also wesentliche Verbesserungen beim Umformen von Holzwerkstoffen, insbesondere dann, wenn das Eindringvermögen des Wassers oder Wasserdampfs in den Holzwerkstoff genutzt werden kann.

Der Vorteil der verbesserten Wärmeleitung und damit der verbesserten Plastifizierung des Holzwerkstoffs wird besonders effizient durch eine Hochfrequenz-Einrichtung genutzt, die -wie vorstehend beschrieben- zum Erwärmen des Holzwerkstoffs eingesetzt wird. Der Holzwerkstoff wird so weit erwärmt, wie Wasser oder Wasserdampf eingedrungen sind. Diese durchdringende Erwärmung verbessert die Plastifizierung -und damit die Umformbarkeit- des Holzwerkstoffs so dass die Kantenbereiche besser mit Fasen oder Rundungen versehen werden können. Dabei erweist es sich als Vorteil für die Qualität dieser Umformungen, wenn die Plastifizierung und Umformung nicht nur an der Oberfläche des Holzwerkstoffs erfolgt.

Erfindungsgemäß weisen bevorzugte Ausführungen der Vorrichtung entweder zwei nacheinander angeordnete Werkzeuge auf, die den Mitteln zum Dotieren und den Mitteln zum Erwärmen nachgeschaltet sind. Oder die Vorrichtung weist nacheinander jeweils mindestens zweimal Mittel zum Dotieren, Mittel zum Erwärmen und Mittel zum Umformen auf, die der umzuformende Holzwerkstoff im Betriebszustand nacheinander passiert bis die Umformung vollständig abgeschlossen ist. Die Werkzeuge können dabei vorteilhaft so geformt sein, dass sie jeweils eine teilweise Umformung des Holzwerkstoffs bewirken.

Die Werkzeuge zum Umformen des Holzwerkstoffs sind an sich bekannt. Es sind meist rotierend angeordnete Walzen, deren Profil auf die zu erzeugende Umformung abgestimmt ist. Die Werkzeuge können beheizbar ausgelegt sein. Die Werkzeuge können auch feststehend ausgebildet sein, je nach Art der Umformung, die vorzunehmen ist.

Details der Erfindung werden an Hand der nachstehenden Ausführungsbeispiele näher erläutert. Es zeigen:
- Fig. 1: eine schematische Darstellung einer erfindungsgemäßen Holzwerkstoffplatte
- Fig. 2: eine ausschnittsweise schematische Darstellung eines Holzwerkstoff-Paneels mit erfindungsgemäß umgeformter Kante
- Fig. 3: eine schematische Darstellung einer erfindungsgemäßen Vorrichtung

Die Figur 1 zeigt eine schematische Darstellung einer erfindungsgemäß hergestellten Holzwerkstoffplatte, hier als ein Fußbodenpaneel 1, bestehend aus einer Trägerplatte 2 mit einer Beschichtung 3.

Die Trägerplatte 2 besteht aus einer hochdichten Faserplatte (HDF) und ist quaderförmig ausgeführt. Die Trägerplatte 2 besitzt eine obere Deckfläche 4, eine, der oberen Deckfläche 4 gegenüberliegend angeordnete untere Auflagefläche 5. Zwischen der oberen Deckfläche 4 und der unteren Auflagefläche 5 erstrecken sich jeweils gegenüberliegende Seitenflächenpaare 6 und 6', die rechtwinklig zu der Deckfläche 4 und zu der Auflagefläche 5 angeordnet sind. Zwischen benachbarten Flächen ergibt sich jeweils eine die Flächen verbindende Kante 7. Jeweils gegenüberliegende Seitenflächenpaare 6, 6' weisen Verbindungsmittel in Form von Nut 8 und Feder 9 auf, mit denen sich mehrere Fußbodenpaneele 1 miteinander zu einem nicht dargestellten flächigen Verbund verbinden lassen. Sowohl die Nut 8 als auch die Feder 9 ist jeweils mit korrespondierenden und nicht dargestellten Verriegelungsmitteln versehen, die verbundene Fußbodenpaneele 1 in vertikaler und in horizontaler Richtung verriegeln. Die Verbindungsmittel Nut 8 und Feder 9 sowie die nicht dargestellten Verriegelungsmittel bestehen aus Holzwerkstoff und sind aus der Trägerplatte 2 herausgearbeitet.

Die Beschichtung 3 ist auf der oberen Deckfläche 4 vollflächig und fest mit der Trägerplatte 2 verbunden angeordnet. Die Beschichtung 3 besteht entweder aus wenigstens einer harzgetränkten Papierlage oder aus wenigstens einer Farb- oder Lackbeschichtung. Die Beschichtung 3 weist ein optisch wirkendes Dekor, beispielsweise eine Holzmaserung und darüber hinaus eine abriebfeste Wirkung auf, die sich entweder aus abriebfesten Partikeln oder aus einer beständigen Lackoberfläche ergibt.

Die Kante 7 ist über ihre gesamte Länge gleichmäßig umgeformt und bildet eine Fase 10 aus. Die Fase 10 ist in dem dargestellten Ausführungsbeispiel abgerundet ausgeführt. Die Fase 10 kann, über die Darstellung der Figur 1 hinausgehend, gleichmäßig oder ungleichmäßig geformt sein. Die Fase 10 kann abgerundet oder auch eckig ausgeführt sein. Form und Größe der Fase 10 hängen dabei von dem gewählten Umformgrad ab.

Die Figur 2 zeigt einen vergrößerten Bereich der Figur 1, an der Kante 7 der Trägerplatte 2. Unterhalb der Fase 10 ist ein verdichteter Bereich 11 ausgebildet, wobei die Verdichtung auch von der Form und der Größe der Fase 10 sowie von dem gewählten Umformgrad abhängt.

Fig. 3 zeigt eine schematische Darstellung der erfindungsgemäßen Vorrichtung 12. Die Vorrichtung 12 umfasst eine Walze 13, deren Umfangsfläche mit Nadeln 14 versehen ist. Die Nadeln 14 stehen mit einer Leitung 15 in Verbindung, die Wasser zuführt. Nach der Walze 13 ist eine Hochfrequenz-Einrichtung 16 angeordnet, die im Betriebszustand an dem Fußbodenpaneel 1 Wärme erzeugt. In Arbeitsrichtung, gekennzeichnet durch einen Pfeil A, nach der Hochfrequenz-Einrichtung 16 ist eine Umform-Werkzeug 17 angeordnet, dessen Umfang profiliert ist. Das Profil ist so ausgearbeitet, dass es die Kontur des umgeformten Bereichs abbildet. Die vorbeschriebenen Bearbeitungseinheiten Walze 13, Hochfrequenz-Einrichtung 16 und Umform-Werkzeug 17 sind so angeordnet, dass auf ein Fußbodenpaneel 1 einwirken können, dass auf einer nicht dargestellten Fördereinrichtung positioniert ist und an diesen Bearbeitungseinheiten 13, 16 und 17 vorbeigeführt wird.

Im Betriebszustand wird ein Fußbodenpaneel 1, das mit einem scharfkantigen Profil versehen ist, an der Kante 7 umgeformt. Das Umformen erfolgt, indem das Paneel 1 zunächst an einer rotierenden Walze 13 vorbeigeführt wird, deren Umfangsfläche mit Nadeln 14 versehen ist. Die Walze 13 wird in der Weise an dem Paneel 1 vorbeigeführt, dass die Nadeln 14 mindestens teilweise in das Paneel 1 eindringen. Der von den Nadeln 14 perforierte Bereich des Paneels 1 wird durch eine Leitung 15 mit Wasser beaufschlagt, so dass die Kante 7 befeuchtet wird. Das Wasser dringt durch die Perforation, die von den Nadeln 14 erzeugt wurde, in das Paneel 1 ein. Dabei unterstützen Kapillarkräfte das Einsaugen des Wassers. Das Wasser ist auf eine Temperatur von 80 °C angewärmt. Die erhöhte Temperatur unterstützt das Eindringen des Wassers ebenfalls.

In der Folge wird das Paneel 1 in Arbeitsrichtung A unter einer Hochfrequenz-Einrichtung 16 durchgeführt. Diese Hochfrequenz-Einrichtung 16 wirkt auf den befeuchteten Bereich des Paneels 1. Auf dem Weg zur Hochfrequenz-Einrichtung 16 ist das Wasser mindestens teilweise in das Paneel 1 eingezogen. Beim Passieren der Hochfrequenz-Einrichtung 16 wird das Wasser durch das wechselnde Magnetfeld erwärmt, entsprechend erwärmt sich der Holzwerkstoff überall dort, wo Wasser eingedrungen ist.

Das Ausmaß der Erwärmung kann durch die Einstellung der entsprechenden Leistung der Hochfrequenz-Einrichtung 16 vorgegeben werden. Die Erwärmung erfolgt sehr schnell, so dass die Arbeitsgeschwindigkeit 100 m/min beträgt.

Auf die Hochfrequenz-Einrichtung 16 folgt das Umform-Werkzeug 17, hier als Rad ausgebildet, das unter Druck auf den erwärmten Bereich einwirkt. Die Umformung erfolgt nur durch das kurze Einwirken des Werkzeugs 17, eine weitere Fixierung des umgeformten Bereichs ist nicht erforderlich.

Typischerweise wird das erfindungsgemäße Verfahren zum Umformen der Kanten von Wand-, Decken- und/oder Fußbodenpaneelen eingesetzt.

## Patentansprüche

1. Kontinuierliches Verfahren zum Umformen eines Kantenbereichs (7) nämlich einer Kante am Übergang von Flächen einer Holzwerkstoffplatte (1) mit Beschichtung mit den Schritten
- Erhitzen des umzuformenden Kantenbereichs (7) durch Einbringen von Wasser und/oder Wasserdampf in den umzuformenden Kantenbereich (7) und
- wobei das Wasser und/oder der Wasserdampf mittels eines in den Kantenbereich eindringenden Hohlstachels (14) einer rotierenden Stachelwalze (13) injiziert wird,
- anschließendes Erwärmen des Kantenbereichs (7) mittels Hochfrequenz-Einrichtung (16) und
- Formen des Kantenbereichs (7) unter Druck, wobei das Formen dadurch erfolgt, dass die Holzwerkstoffplatte (1) an einem Umform-Werkzeug (17) vorbeigeführt wird.

2. Verfahren nach Anspruch 1, **dadurch gekennzeichnet, dass** Wasser und/oder Wasserdampf verwendet wird, der mit Mitteln zum Einstellen der Oberflächenspannung versetzt ist.

3. Verfahren nach Anspruch 1, **dadurch gekennzeichnet, dass** das Umform-Werkzeug (17) beim Umformen erwärmt ist.

4. Verfahren nach mindestens einem der vorangehenden Ansprüche, **dadurch gekennzeichnet, dass** mindestens ein zweites Umform-Werkzeug zum Umformen des umzuformenden Kantenbereichs (7) einer Holzwerkstoffplatte (1) an demselben umzuformenden Kantenbereich (7) der Holzwerkstoffplatte (1) eingesetzt wird.

5. Verfahren nach mindestens einem der vorangehenden Ansprüche, **dadurch gekennzeichnet, dass** das Verfahren zum Umformen des umzuformenden Kantenbereichs (7) einer Holzwerkstoffplatte (1) mindestens zweimal an demselben umzuformenden Kantenbereich (7) der Holzwerkstoffplatte (1) durchgeführt wird.

6. Vorrichtung zum kontinuierlichen Umformen eines umzuformenden Kantenbereichs (7) nämlich einer Kante am Übergang von Flächen von Holzwerkstoffplatten (1) mit Beschichtung mit
- Mitteln (16) zum Erwärmen des umzuformenden Kantenbereichs (7), wobei diese als Hochfrequenz-Einrichtung (16) ausgebildet sind und so angeordnet sind, dass sie auf den umzuformenden Kantenbereich (7) einwirken und
- einem Umform-Werkzeug (17) zum Umformen des Kantenbereichs (7), welches dadurch auf den erwärmten umzuformenden Kantenbereich (7) einwirkt, dass eine Fördereinrichtung die Holzwerkstoffplatte (1) am Umform-Werkzeug (17) vorbei führt,
**dadurch gekennzeichnet, dass**
- Mittel (13, 14) zum Einbringen von Wasser und/oder Wasserdampf in den umzuformenden Kantenbereich (7) angeordnet sind, wobei die Mittel als rotierbaren Stachelwalze (13) mit mindestens abschnittsweise in den Kantenbereich eindringenden Hohlstachel (14) zum Injizieren des Wassers und/oder des Wasserdampfes ausgebildet sind.

7. Vorrichtung nach Anspruch 6, **dadurch gekennzeichnet, dass** mindestens zwei nacheinander angeordnete Umform-Werkzeuge (17) zum Umformen vorgesehen sind.

8. Vorrichtung nach mindestens einem der Ansprüche 6 oder 7, **dadurch gekennzeichnet, dass** mindestens zwei Vorrichtungen (12) zum Umformen von Kantenbereichen (7) einer Holzwerkstoffplatte (1) hintereinander vorgesehen sind.

## Claims

1. A continuous method for moulding an edge area (7) namely of an edge at the transition of surfaces of a derived timber board (1) with coating with the steps
- heating of the edge area (7) to be moulded through incorporation of water and/or water vapour into the edge area (7) to be moulded and
- wherein the water and/or the water vapour is injected by means of a hollow spike (14) of a rotating spiked roller (13) penetrating into the edge area,
- subsequent heating of the edge area (7) by means of high-frequency device (16) and
- shaping of the edge area (7) under pressure, wherein the shaping takes place in that the derived timber board (1) passes by a moulding tool (17).

2. The method according to claim 1, **characterized in that** water and/or water vapour is used, which is provided with means for adjusting the surface tension.

3. The method according to claim 1, **characterized in that** the moulding tool (17) is heated during moulding.

4. The method according to at least one of the preceding claims, **characterized in that** at least one second moulding tool is used to mould the edge area (7) to be moulded of a derived timber board (1) on the same edge area (7) to be moulded of the derived timber board (1).

5. The method according to at least one of the preceding claims, **characterized in that** the method for moulding the edge area (7) to be moulded of a derived timber board (1) is performed at least twice at the same edge area (7) to be moulded of the derived timber board (1).

6. A device for the continuous moulding of an edge area (7) to be moulded namely of an edge at the transition of surfaces of derived timber boards (1) with coating with
- means (16) for heating the edge area (7) to be moulded, wherein these are designed as high-frequency device (16) and are arranged such that they act on the edge area (7) to be moulded and
- a moulding tool (17) for moulding the edge area (7), which acts on the heated edge area (7) to be moulded such that a conveying device guides the derived timber board (1) past the moulding tool (17),
**characterized in that**
- means (13, 14) for incorporating water and/or water vapour into the edge area (7) to be moulded are arranged, wherein the means are designed as rotatable spiked roller (13) with hollow spike (14) penetrating at least in sections into the edge area for injecting the water and/or the water vapour.

7. The device according to claim 6, **characterized in that** at least two successively arranged moulding tools (17) are provided for the moulding.

8. The device according to at least one of claims 6 or 7, **characterized in that** at least two devices (12) are provided behind each other for the moulding of edge areas (7) of a derived timber board (1).

## Revendications

1. Procédé continu de façonnage d'une zone d'arête (7), à savoir d'une arête au niveau de la transition de surfaces d'une plaque en matériau dérivé du bois (1) avec revêtement, comprenant les étapes suivantes :
- chauffage de la zone d'arête (7) à façonner par l'introduction d'eau et/ou de vapeur d'eau dans la zone d'arête (7) à façonner, et
- l'eau et/ou la vapeur d'eau étant injectée au moyen d'un picot creux (14) d'un rouleau à picots (13) rotatif entrant dans la zone d'arête,
- réchauffage consécutif de la zone d'arête (7) au moyen d'un dispositif haute fréquence (16), et
- formage de la zone d'arête (7) sous pression, le formage étant effectué par le fait que la plaque en matériau dérivé du bois (1) est amenée à passer devant un outil de façonnage (17).

2. Procédé selon la revendication 1, **caractérisé en ce que** de l'eau et/ou de la vapeur d'eau est utilisée et est mélangée à des moyens pour le réglage de la tension superficielle.

3. Procédé selon la revendication 1, **caractérisé en ce que** l'outil de façonnage (17) est chauffé lors du façonnage.

4. Procédé selon au moins une des revendications précédentes, **caractérisé en ce qu'**au moins un deuxième outil de façonnage est utilisé pour le façonnage de la zone d'arête (7) à façonner d'une plaque en matériau dérivé du bois (1) sur la même zone d'arête (7) à façonner de la plaque en matériau dérivé du bois (1).

5. Procédé selon au moins une des revendications précédentes, **caractérisé en ce que** le procédé de façonnage de la zone d'arête (7) à façonner d'une plaque en matériau dérivé du bois (1) est effectué au moins deux fois sur la même zone d'arête (7) à façonner de la plaque en matériau dérivé du bois (1).

6. Dispositif pour le façonnage continu d'une zone d'arête (7) à façonner, à savoir d'une arête au niveau de la transition de surfaces de plaques en matériau dérivé du bois (1) avec revêtement, avec
- des moyens (16) pour le réchauffage de la zone d'arête (7) à façonner, ces moyens étant constitués en tant que dispositif haute fréquence (16) et disposés de telle sorte qu'ils agissent sur la zone d'arête (7) à façonner, et
- un outil de façonnage (17) pour le façonnage de la zone d'arête (7), lequel outil agit sur la zone d'arête (7) à façonner réchauffée par le fait qu'un dispositif de transport fait passer la plaque en matériau dérivé du bois (1) devant l'outil de façonnage (17), **caractérisé en ce que**
- des moyens (13, 14) sont disposés pour l'introduction d'eau et/ou de vapeur d'eau dans la zone d'arête (7) à façonner, les moyens étant constitués en tant que rouleau à picots (13) rotatif avec picot creux (14) pénétrant au moins par tronçons dans la zone d'arête pour l'injection de l'eau et/ou de la vapeur d'eau.

7. Dispositif selon la revendication 6, **caractérisé en ce qu'**il est prévu au moins deux outils de façonnage (17) disposés l'un après l'autre pour le façonnage.

8. Dispositif selon au moins une des revendications 6 ou 7, **caractérisé en ce qu'**il est prévu au moins deux dispositifs (12) l'un derrière l'autre pour le façonnage de zones d'arête (7) d'une plaque en matériau dérivé du bois (1).
